# EUROPÄISCHE PATENTSCHRIFT

(11) **EP 1 363 089 B1**
(45) Veröffentlichungstag und Bekanntmachung des Hinweises auf die Patenterteilung: **30.08.2006**
(21) Anmeldenummer: 03004717.9
(22) Anmeldetag: 04.03.2003
(51) Int. Cl.: F25B 43/00

(54) **Aufnahmevorrichtung für Trocknungsmittel**
Device for the reception of desiccant
Dispositif de fixation d'agent déshydratant

(30) Priorität: 17.05.2002 DE 10221968
(43) Veröffentlichungstag der Anmeldung: 19.11.2003
(73) Patentinhaber: Modine Manufacturing Company, Racine, Wisconsin 53403-2552 (US)
(72) Erfinder: Altendorfer, Siegbert, Dipl.-Ing., 2700 Wiener Neustadt (AT); Operschall, Norbert, Dipl.-Ing., 2522 Oberwaltersdorf (AT)
(74) Vertreter: Wolter, Klaus-Dietrich

(56) Entgegenhaltungen:
- EP-A- 1 104 878
- EP-A- 1 147 930
- DE-A- 4 421 834
- DE-A- 19 926 990
- FR-A- 2 750 761
- US-A1- 2002 157 809
- PATENT ABSTRACTS OF JAPAN vol. 2000, no. 11, 3. Januar 2001 (2001-01-03) -& JP 2000 213826 A (DENSO CORP), 2. August 2000 (2000-08-02)
- PATENT ABSTRACTS OF JAPAN vol. 2000, no. 13, 5. Februar 2001 (2001-02-05) -& JP 2000 283605 A (CALSONIC KANSEI CORP), 13. Oktober 2000 (2000-10-13)

## Beschreibung

Die Erfindung betrifft eine Aufnahmevorrichtung mit Sammler für das Trocknungsmittel des Kältemittels in einer Klimaanlage für Kraftfahrzeuge, welche die im Oberbegriff des Anspruchs 1 weiterhin aufgeführten Merkmale aufweist. Diese Aufnahmevorrichtung mit Sammler ist aus der FR 2 750 761 A1 bekannt.
Weitere Aufnahmevorrichtungen sind aus dem EP 1 147 930 B1 und aus einer Reihe anderer Veröffentlichungen bekannt. In der Aufnahmevorrichtung ist das Trocknungsmittel gewöhnlich in einem durchströmbaren Behältnis untergebracht. Die Aufnahmevorrichtung besteht meistens aus einem geeigneten Kunststoff mit Durchbrüchen in der gesamten Wand, so dass sie einen geschlossenen, käfigartigen Behälter darstellt, in dem sich das durchströmbare Behältnis mit dem Trocknungsmittel befindet. Diese bekannte Ausbildung hat funktionell wenig Nachteile, jedoch hat es sich herausgestellt, dass die Verwendung solcher Aufnahmevorrichtungen ein nicht unwesentlicher Kostenfaktor ist. Die Hersteller und die Anwender sind unterschiedliche Unternehmen, wobei die Hersteller die Aufnahmevorrichtung mit dem eingeschlossenen Trocknungsmittel als ein Produkt anbieten.
Ein nennenswerter funktioneller Nachteil der bekannten Aufnahmevorrichtung besteht jedoch darin, dass das granulatartige Trocknungsmittel in relativ kurzer Zeit aufgrund des Abriebs zermahlen ist, wodurch seine Wirkung nachlässt. Der Abrieb muss aus dem Kältemittel herausgefiltert werden.
Der vorliegenden Erfindung liegt die Aufgabe zugrunde, eine Aufnahmevorrichtung mit Sammler vorzuschlagen, die den Abrieb des Trocknungsmittels verzögert oder reduziert.

Die erfindungsgemäße Lösung erfolgt mit den Merkmalen des Kennzeichens im Anspruch 1.
Es ist vorgesehen, dass die der Einströmöffnung nächstliegende Seite der Aufnahmevorrichtung durch die Wand zumindest im Bereich der Einströmöffnung/en zum Zweck der Strömungsumlenkung im wesentlichen geschlossen ausgebildet ist und dass zwischen der von der/n Einströmöffnung/en entfernt liegenden Seite der Wand und der Wandung des Sammlers der Aufnahmeraum für das Trocknungsmittel ausgebildet ist, wobei die Wand der Aufnahmevorrichtung entweder ein einseitig offenes Profil ist, dessen Querschnitt beispielweise bogenförmige gestalt aufweist, oder die Wand eben ist.

Weil die Wand zur Einströmöffnung hin im wesentlichen geschlossen ist, wird erreicht, dass das Kältemittel nicht direkt auf das Trocknungsmittel strömen kann, was sich als Ursache für den schnellen Abrieb des Trocknungsmittels erwiesen hat. Die geschlossene Ausbildung der Wand stellt eine Strömungsumlenkung dar. Das Kältemittel kann seitlich und/oder nach oben und unten hin umgelenkt werden und benetzt somit gleichmäßiger das Trocknungsmittel. Dadurch bleibt das Trocknungsmittel für längere Zeit einsatzfähig. Darüber hinaus wurde festgestellt, dass die Strömungsumlenkung die Separation der noch gasförmigen Anteile des Kältemittels von den flüssigen Anteilen befördert.
Weil der Aufnahmeraum für das Trocknungsmittel zwischen der von der Einströmöffnung entfernt liegenden Seite der Wand und der Wandung des Sammlers ausgebildet ist, können das Trocknungsmittel und die Aufnahmevorrichtung als Einzelteile beschafft bzw. bereitgestellt und zusätzlich wesentlich kostengünstiger, bei der Komplettierung des Kondensators, gemeinsam in den Sammler eingesetzt werden.

Der Querschnitt der Wand der Aufnahmevorrichtung ist ein einseitig offenes Profil und weist etwa bogenförmige Gestalt auf. Dadurch läßt sich das Trocknungsmittel leicht einsetzen. Die Wand kann jedoch auch unprofiliert, d. h. eben ausgebildet sein, ohne wesentliche Nachteile in Kauf nehmen zu müssen.

Vorzugsweise liegen die beiden Ränder des Profils bzw. der Wand an der Wandung des Sammlers an.
Die Wand ist oberhalb der Einströmöffnung mit Durchbrüchen versehen, wodurch der Strömungswiderstand für das Kältemittel in Grenzen gehalten wird. Diese Ausbildung ist bei anliegenden Rändern erforderlich, damit das Kältemittel strömen kann.

Am zum Verschlussdeckel gegenüberliegenden Ende der Aufnahmevorrichtung ist ein Filterkorb vorzugsweise lösbar befestigt, an dem sich zur Wandung des Sammlers hin eine Dichtung und unterhalb der Dichtung ein Filter befindet.

Der Filterkorb ist im Querschnitt vorzugsweise zylinderförmig.

Innerhalb des Verlängerungskörpers können sich ausgefilterte Rückstände aus dem Kältemittel sammeln, die durch Lösen des Verschlußdeckels und Herausnehmen der Aufnahme gemeinsam mit dem Filterkorb entfernt werden können.

Die Erfindung wird nachfolgend in einem Ausführungsbeispiel beschrieben.
Fig. 1 zeigt eine Draufsicht durch den Sammler;
Fig. 2 zeigt den Schnitt A-A durch den Sammler mit der Aufnahme;
Fig. 3 zeigt den Schnitt B-B in Fig. 1;
Fig. 4, 5 und 6 zeigen Ansichten des Trocknerbeutels;
Fig. 7 zeigt einen Schnitt ähnlich der Fig. 2.
Der Schnitt A-A in Fig. 1 geht durch die Ein - und Ausströmöffnungen **8**, **9** und zwar liegt er auf der Mitte **51** des Sammlers **4**, wobei in diesem Ausführungsbeispiel eine obere Einströmöffnung **8** und eine untere Ausströmöffnung **9** vorgesehen ist. Im oberen Bereich des Sammlers **4** ist ein Halter **20** angeordnet. Mit diesem Halter **20** und mit dem Stutzen **21** an der Einströmöffnung **8** sowie mit dem Stutzen **22** an der Ausströmöffnung **9** ist der Sammler **4** am Sammelrohr **2** befestigt. Das Sammelrohr **2** wurde lediglich mittels gestrichelter Linien gezeichnet. Der Kondensator **3** besteht im übrigen aus flachen Rohren **23** und mittels Kühlluft durchströmter Wellrippen **24**, von denen in Fig. 2 einige angedeutet sind. Die flachen Rohre **2** münden am nicht gezeigten gegenüberliegenden Ende ebenfalls in einem Sammelrohr. Das gezeigte Sammelrohr **2** besitzt mindestens eine Trennwand **25**, knapp unterhalb der Einströmöffnung **8**, so dass das Kältemittel gemäß den in Fig. 2 eingezeichneten Pfeilen aus den flachen Rohren **23** in das Sammelrohr **2** und durch die Einströmöffnung **8** in den Sammler **4** strömen kann und dabei in Kontakt mit dem Trocknungsmittel kommt. Das Kältemittel soll vorzugsweise das Trocknungsmittel **34** nur benetzen. Deshalb geht der Hauptstrom des Kältemittels nach unten durch die fensterartigen Öffnungen **36** in den Filterkorb **14** und durch den Filter **17**. Das Kältemittel strömt anschließend durch die untere Strömungsöffnung **9** zurück in den Kondensator **3**, um diesen an nicht gezeigter Stelle in zumindest überwiegend flüssigem und unterkühltem Zustand zu verlassen. Die Art und Weise der Durchströmung dient lediglich der Beschreibung der Funktionsweise des gezeigten Ausführungsbeispiels, ist jedoch im vorliegenden Zusammenhang ansonsten zweitrangig. Es könnten sehr wohl auch mehrere Ein - und Ausströmöffnungen **8**; **9** vorgesehen werden. Von größerer Bedeutung ist hingegen die Aufnahme **1**, die im Sammler **4** angeordnet ist. Die Aufnahme **1** ist am oberen Ende **5** lösbar am Verschlussdeckel **6** befestigt. Dazu kann beispielsweise eine schwalbenschwanzartig ausgebildete Verbindung **30** dienen, die in gleicher Weise am unteren Ende **13** zur Verbindung mit dem Filterkorb **14** vorgesehen und dort mit dem Bezugszeichen **31** versehen ist. Nach dem Lösen des Verschlussdeckels **6** kann somit der Verschlussdeckel **6** mit der Aufnahme **1,** mit dem Trocknerbeutel **33** und mit dem Filterkorb **14** aus dem Sammler **4** herausgenommen werden. Der Filterkorb **14** ist etwa zylindrisch ausgebildet. Um seinem Umfang herum ist eine Dichtung **15** vorhanden, die dafür sorgt, dass das Kältemittel nicht ungefiltert bleibt, denn es muss durch die als Filter **16** ausgebildete Wand **17** des Filterkorbes **14** hindurch strömen. Im zylindrischen Innenraum des Filterkorbes **14** sammeln sich die ausgefilterten Rückstände und können entfernt werden. Die Rückstände bestehen im wesentlichen aus dem Abrieb des Trocknungsmittels **34**, das sich als Granulat im Trocknerbeutel **33** befindet. Der Trocknerbeutel **33** wurde in den Fig. 4, 5 und 6 gezeigt. Die Fig. 4 zeigt einen Querschnitt durch den Trocknerbeutel **33**, der etwa als oval zu bezeichnen ist und damit etwa dem Querschnitt entspricht, der zwischen der (in diesem Ausführungsbeispiel) als einseitig offenes Profil ausgebildeten Wand **7** und der Wandung **12** des Sammlers **4** vorhanden ist. Im gezeigten Ausführungsbeispiel entspricht die Länge **35** (Fig. 6) des Trocknerbeutels **33** etwa der Länge **35** der Aufnahmevorrichtung **1**, so dass der Raum im Sammler **4** innerhalb der Aufnahmevorrichtung **1** mit dem Trocknerbeutel **33** etwa ausgefüllt ist. (nicht gezeigt). Da der Trocknerbeutel **33** durch seine Formgebung den Raum innerhalb der Aufnahmevorrichtung **1** etwa ausfüllt, muss dieser nicht zusätzlich darin befestigt werden, denn er wird durch die Wand **7** der Aufnahmevorrichtung **1** und die Wandung **12** des Sammlers **4** gehalten. Bei der Komplettierung des Kondensators ist somit das einfache Einsetzen der Aufnahmevorrichtung **1** gemeinsam mit dem Trocknerbeutel **33** in den Sammler **4** gewährleistet. Die Aufnahmevorrichtung **1** besitzt oben einen Deckel **41** und unten einen Boden **40**, so dass verhindert wird, dass der Trocknerbeutel **33** im Betrieb wesentliche Bewegungen machen kann, die als unerwünscht angesehen werden könnten. Der nicht gezeigte aber durch einen Blick auf die Fig. 2 und 3 ersichtliche Querschnitt der Aufnahme **1** ist in diesem Ausführungsbeispiel, wie bereits ausgeführt wurde, ähnlich einem einseitig offenen Profil ausgebildet, wobei die offene Seite die von der Einströmöffnung **8** entfernt liegende Seite **10** der Wand **7** ist. Unter der offenen Seite ist auch eine solche Seite **10** zu verstehen, die überwiegend offen ist, so dass auch dann noch von der offenen Seite **10** zu sprechen ist, wenn diese Seite **10** durch einige (nicht gezeigte) Verbindungsstreben gekreuzt ist, um die Aufnahmevorrichtung **1** stabiler auszubilden. In anderen nicht gezeigten Ausführungsbeispielen ist die Wand **7** nicht profiliert, d.h. sie ist eben. Der aus der Fig. 2 zu erkennende Abstand der Wand **7** von der Einströmöffnung **8** wird so gewählt, dass der Raum im Sammler **4** überwiegend als Aufnahmeraum für den Trocknerbeutel **33** zur Verfügung steht. Der gezeigte Abstand liegt hier etwa in der Mitte zwischen der Mittelebene **50** des Sammlers **4** und der Wandung **12** des Sammlers **4** bzw. der Mündung der Einströmöffnung **8**. Dadurch wird auch der Druckverlust des Kältemittels im vertretbaren Rahmen bleiben.
Die der Einströmöffnung **8** nächstliegende Wand **7** der Aufnahmevorrichtung **1**, die im Gegensatz zur entfernt liegenden Seite **10** als nächstliegende Seite angesehen werden kann, ist dort, wo die Einströmöffnung **8** liegt, im wesentlichen geschlossen und bildet eine Strömungsumlenkung **27** für das in den Sammler **4** eintretende Kältemittel. Die Strömung des Kältemittels kann deshalb nicht direkt auf das Trocknergranulat im Trocknerbeutel **33** prallen und mit ihrer kinetischen Energie dasselbe nach kurzer Zeit zermahlen, sondern sie wird zunächst nach oben und unten um die Wand **7** herumgelenkt. Oberhalb der Einströmöffnung **8** besitzt die Wand **7** eine Vielzahl von Durchbrüchen **11**, durch die das Kältemittel strömt, um in Kontakt mit dem Trocknungsmittel **34** zu kommen. Die Durchbrüche **11** besitzen einen größeren Flächenanteil als die dort verbleibende Wand **7**, um keine unnötigen Strömungswiderstände für das Kältemittel zu schaffen.

Im Ausführungsbeispiel ist die seitliche Umströmung der Wand **7** im wesentlichen verhindert worden, weil, wie die Fig. 3 zeigt, die Wand **7** mit ihren beiden Rändern **32** an der Wandung **12** des Sammlers **4** etwa auf der Mittelebene **50** anliegt. Dieses Anliegen der Wand **7** an der Wandung **12** verbessert die Lagestabilität der Aufnahme **1** im Sammler **4**. In einem anderen nicht gezeigten Ausführungsbeispiel wurde auf das beidseitige Anliegen der Ränder **32** verzichtet, wodurch die seitliche Umströmung der Wand **7** möglich wird. In diesem Ausführungsbeispiel, könnte dann gegebenenfalls auch auf die Durchbrüche **11** in der Wand **7** verzichtet werden.

In Fig. 7 wurde eine alternative Ausführung in einem Schnitt, ähnlich Fig. 2, abgebildet, wobei hier auf die Darstellung des einen Sammelrohrs **2** verzichtet wurde. Diese Ausführung fällt nicht unter den Ansprüchen. Die Aufnahmevorrichtung **1** besteht aus einem käfigartigen Behälter, in dem sich das Trocknungsmittel **34** im Trocknerbeutel **33** befindet, der jedoch in Fig. 7 nicht eingezeichnet wurde. In diesem Ausführungsbeispiel haben der Behälter **1** und der Sammler **4** einen runden Querschnitt, wie der skizzierte Schnitt knapp oberhalb der Einströmöffnung **8** zeigen soll. Die Wand **7** hat in frei zu wählender Art und Weise eine Vielzahl von Durchbrüchen **11**. Jedoch im Bereich vor der Einströmöffnung **8** wurde die Wand **7** ohne Durchbrüche **11**, d. h. als geschlossene Wand **27** ausgebildet, um zu verhindern, dass die Strömung (Pfeile) direkt auf das Trocknungsmittel trifft. Deshalb bleibt das Trocknungsmittel für einen längeren Zeitraum wirksam.

## Patentansprüche

1. Aufnahmevorrichtung (1) mit Sammler (4) für das Trocknungsmittel (34) des Kältemittels in einer Klimaanlage für Kraftfahrzeuge, wobei die Aufnahmevorrichtung (1) eine durchlöcherte Wand (7) aufweist und in dem Sammler (4) angeordnet ist und der Sammler (4) über Ein - und Ausströmöffnungen (8, 9) in seiner Wandung (12) mit dem einen Sammelrohr (2) des Kondensators (3) der Klimaanlage verbunden angeordnet ist, wobei die Aufnahmevorrichtung (1) mit einem Ende (5) an einem Verschlussdeckel (6) des Sammlers (4) befestigt ist, und wobei die der Einströmöffnung (8) nächstliegende Seite der Aufnahmevorrichtung (1) durch die Wand (7) zumindest im Bereich der Einströmöffnung (8) zum Zweck der Strömungsumlenkung im wesentlichen geschlossen ausgebildet ist, **dadurch gekennzeichnet,**
**dass** zwischen der von der Einströmöffnung (8) entfernt liegenden Seite (10) des geschlossenen Teils der Wand (7) und der Wandung (12) des Sammlers (4) der Aufnahmeraum für das Trocknungsmittel (34) ausgebildet ist, bei der die Wand (7) der Aufnahmevorrichtung (1) entweder ein einseitig offenes Profil ist, dessen Querschnitt beispielsweise bogenförmige Gestalt aufweist, oder die Wand (7) eben ist.

2. Aufnahmevorrichtung nach dem Anspruch 1, **dadurch gekennzeichnet, dass** die Wand (7) von der Einströmöffnung (8) bzw. von der Wandung (12) des Sammlers (4) einen Abstand aufweist.

3. Aufnahmevorrichtung nach den Ansprüchen 1 und 2, **dadurch gekennzeichnet, dass** die beiden Ränder (32) der Wand (7) an der Wandung (12) des Sammlers (4) anliegen.

4. Aufnahmevorrichtung nach den vorstehenden Ansprüchen, **dadurch gekennzeichnet, dass** die Wand (7) oberhalb der Einströmöffnung (8) mit Durchbrüchen (11) versehen ist.

5. Aufnahmevorrichtung nach den Ansprüchen 1 und 2, **dadurch gekennzeichnet, dass** die beiden Ränder (32) der Wand (7) bzw. des Profils zur Wandung (12) des Sammlers (4) einen Abstand aufweisen, so dass das Kältemittel seitlich durch die Spalte zwischen dem Rand (32) und der Wandung (12) strömen kann.

6. Aufnahmevorrichtung nach den vorstehenden Ansprüchen, **dadurch gekennzeichnet, dass** der das Trocknungsmittel enthaltende Trocknerbeutel (33) zwischen der Wand (7) der Aufnahme (1) und der von der Einströmöffnung (8) entfernten Wandung (12) des Sammlers (4) eingeklemmt ist.

7. Aufnahmevorrichtung nach den vorstehenden Ansprüchen, **dadurch gekennzeichnet, dass** am dem Verschlussdeckel (6) gegenüberliegenden Ende (13) der Aufnahme (1) ein Filterkorb (14) vorzugsweise lösbar befestigt ist, an dem zur Wandung (12) des Sammlers (4) hin eine Dichtung (15) angeordnet ist und dass oberhalb der Dichtung (15) fensterartige Öffnungen (36) vorgesehen und unterhalb der Dichtung (15) ein Filter (16) angeordnet ist.

8. Aufnahmevorrichtung nach Anspruch 7, **dadurch gekennzeichnet, dass** der Filterkorb (14) im Querschnitt vorzugsweise zylinderförmig ist, wobei seine zylindrische Wand (17) als Filter (16) ausgebildet ist und die Dichtung (15) im Ringspalt zwischen der Wandung (12) und der Wand (17) des Filterkorbs (14) angeordnet ist.

9. Aufnahmevorrichtung nach den vorstehenden Ansprüchen, **dadurch gekennzeichnet, dass** sich innerhalb des Filterkorbs (14) ausgefilterte Rückstände aus dem Kältemittel sammeln können, die durch Lösen des Verschlußdeckels (6) und Herausnehmen der Aufnahme (1) gemeinsam mit dem Filterkorb (14) entfernbar sind.

## Claims

1. Holding device (1) with collector (4) for the desiccant (34) for the refrigerant in an air-conditioning system for motor vehicles, the holding device (1) having a perforated wall (7) and being arranged in the collector (4), and the collector (4) being arranged such that it is connected to one header tube (2) of the condenser (3) of the air-conditioning system via inflow and outflow openings (8, 9) in its wall (12), one end (5) of the holding device (1) being secured to a closure cover (6) of the collector (4), and that side of the holding device (1) which is closest to the inflow opening (8) being designed such that it is substantially closed by the wall (7) at least in the region of the inflow opening (8) for the purposes of diverting the flow, **characterized in that** the holding space for the desiccant (34) is formed between that side (10) of the closed part of the wall (7) which is remote from the inflow opening (8) and the wall (12) of the collector (4), wherein the wall (7) of the holding device (1) is either a profiled section which is open on one side and the cross section of which is, for example, curved in form, or the wall (7) is planar.

2. Holding device according to Claim 1, **characterized in that** the wall (7) is at a distance from the inflow opening (8) or from the wall (12) of the collector (4).

3. Holding device according to Claims 1 and 2, **characterized in that** the two edges (32) of the wall (7) bear against the wall (12) of the collector (4).

4. Holding device according to the preceding claims, **characterized in that** the wall (7) is provided with apertures (11) above the inflow opening (8).

5. Holding device according to Claims 1 and 2, **characterized in that** the two edges (32) of the wall (7) or of the profiled section are at a distance from the wall (12) of the collector (5), so that the refrigerant can flow laterally through the gaps between the edge (32) and the wall (12).

6. Holding device according to the preceding claims, **characterized in that** the dryer pouch (33) which contains the desiccant is clamped between the wall (7) of the holder (1) and that wall (12) of the collector (4) which is remote from the inflow opening (8).

7. Holding device according to the preceding claims, **characterized in that** a filter basket (14) is secured, preferably releasably, to the opposite end (13) of the holder (1) from the closure cover (6), on which filter basket, towards the wall (12) of the collector (4), there is arranged a seal (15), and **in that** window-like openings (36) are provided above the seal (15) and a filter (16) is arranged below the seal (15).

8. Holding device according to Claim 7, **characterized in that** the filter basket (14) is preferably cylindrical in cross section, its cylindrical wall (17) being designed as a filter (16), and the seal (15) being arranged in the annular gap between the wall (12) and the wall (17) of the filter basket (14).

9. Holding device according to the preceding claims, **characterized in that** residues which have been filtered out of the refrigerant can collect inside the filter basket (14), and these residues can be removed by releasing the closure cap (6) and taking out the holder (1) together with the filter basket (14).

## Revendications

1. Dispositif de réception (1) qui présente un collecteur (4) d'agent de séchage (34) pour le fluide réfrigérant d'une installation de climatisation de véhicules automobiles, le dispositif de réception (1) présentant une paroi perforée (7) et étant disposé dans le collecteur (4), le collecteur (4) étant relié à l'un des tubes de collecte (2) du condenseur (3) de l'installation de climatisation par des ouvertures d'entrée et de sortie (8, 9) ménagées dans sa paroi (12), le dispositif de réception (1) étant fixé par une extrémité (5) à un couvercle de fermeture (6) du collecteur (4) et le côté du dispositif de réception (1) le plus proche de l'ouverture d'entrée (8) étant essentiellement fermé par la paroi (7) au moins dans la zone de l'ouverture d'entrée (8) en vue de dévier l'écoulement, **caractérisé en ce que** l'espace de réception de l'agent de séchage (34) est réalisé entre le côté (10) de la partie fermée de la paroi (7) situé à distance de l'ouverture d'entrée (8) et la paroi (12) du collecteur (4), la paroi (7) du dispositif de réception (1) étant un profil ouvert d'un côté et dont la section transversale présente par exemple la forme d'un arc de cercle, ou la paroi (7) étant plane.

2. Dispositif de réception selon la revendication 1, **caractérisé en ce que** la paroi (7) est située à une certaine distance de l'ouverture d'entrée (8) ou de la paroi (12) du collecteur (4).

3. Dispositif de réception selon les revendications 1 et 2, **caractérisé en ce que** les deux bords (32) de la paroi (7) reposent contre la paroi (12) du collecteur (4).

4. Dispositif de réception selon les revendications précédentes, **caractérisé en ce que** la paroi (7) est dotée de perforations (11) au-dessus de l'ouverture d'entrée (8).

5. Dispositif de réception selon les revendications 1 et 2, **caractérisé en ce que** les deux bords (32) de la paroi (7) ou du profil sont situés à une certaine distance de la paroi (12) du collecteur (4) de telle sorte que le fluide frigorifique puisse s'écouler latéralement par l'interstice réalisé entre le bord (32) et la paroi (12).

6. Dispositif de réception selon les revendications précédentes, **caractérisé en ce que** le sac (33) à agent de séchage qui contient l'agent de séchage est serré entre la paroi (7) du logement (1) et une paroi (12) du collecteur (4) située à distance de l'ouverture d'entrée (8).

7. Dispositif de réception selon les revendications précédentes, **caractérisé en ce qu'**un panier de filtre (14) sur lequel est disposé un joint d'étanchéité (15) vis-à-vis de la paroi (12) du collecteur (4) est fixé de préférence de façon libérable à l'extrémité (13) du logement (1) opposée au couvercle de fermeture (6), **en ce que** des ouvertures (36) en forme de fenêtre sont prévues au-dessus du joint d'étanchéité (15) et **en ce qu'**un filtre (16) est disposé en dessous du joint d'étanchéité (15).

8. Dispositif de réception selon la revendication 7, **caractérisé en ce que** le panier de filtre (14) présente en section transversale de préférence la forme d'un cylindre, sa paroi cylindrique (17) étant configurée comme filtre (16) et le joint d'étanchéité (15) étant disposé dans l'interstice annulaire situé entre la paroi (12) et la paroi (17) du panier du filtre (14).

9. Dispositif de réception selon les revendications précédentes, **caractérisé en ce que** les résidus séparés du fluide frigorifique peuvent se rassembler à l'intérieur du panier de filtre (14) et peuvent être extraits en ouvrant le couvercle de fermeture (6) et en enlevant le logement (1) en même temps que le panier de filtre (14).
